# EUROPÄISCHE PATENTANMELDUNG

(11) **EP 0 061 638 A1**
(43) Veröffentlichungstag der Anmeldung: **06.10.1982**
(21) Anmeldenummer: 82102057.5
(22) Anmeldetag: 13.03.1982
(51) Int. Cl.: B65D 81/20

(54) **Anwendung der Vakuumfolienverpackung zur Abpackung aluminothermischer Gemische**

(30) Priorität: 25.03.1981 DE 3111612
(71) Anmelder: Elektro-Thermit GmbH, D-45139 Essen (DE)
(72) Erfinder: Guntermann, Hans, Dr., D-4300 Essen (DE)
(74) Vertreter: Perret, Georg

(57) **Zusammenfassung**

Die Erfindung betrifft die Anwendung der Vakuumfolienverpackung zur Abpackung aluminothermischer Gemische. Durch diese Art der Verpackung wird eine Entmischung des aluminothermischen Gemisches. welches aus Pulvern unterschiedlichen spezifischen Gewichtes und unterschiedlicher Korngröße und Teilchengestalt besteht, vermieden. Das aluminothermische Gemisch verfestigt sich zu einem starren Block, der auch über weite Strecken ohne Entmischung transportiert werden kann. Nach dem Öffnen der Vakuumfolienverpackung ist das aluminothermische Gemisch sofort wieder rieselfähig.

## Beschreibung

Aluminothermische Gemische bestehen aus feinteiligem Aluminium und Schwenoetalloxiden, wobei dem Gemisch zur Dämpfung der Reaktion und/ oder zur Bildung einer Legierung bei der Reaktion weitere feinteilige Metalle, Metalloxide oder andere Legierungselemente, wie z.B. Eisenspäne, Kupfer, Kupferoxide, Chrom, Mangan, Kohlenstoff oder dergleichen zugesetzt werden können.

Zur Erzielung einer gleichmäßigen Reaktion und zu deren kontrolliertem Ablauf ist es erforderlich, daß die im aluminothermischen Gemisch enthaltenen Reaktionspartner innerhalb eines vorgegebenen Teilchengrößenbereichs und mit einer erwünschten Teilchengrößenverteilung vorliegen.

Die unterschiedlichen spezifischen Gewichte der Reaktionspartner im alυminothermischen Gemisch sowie deren spezifische Teilchengestalt verursachen bei Transport und Lagerung, insbesondere bei rüttelnder Beanspruchung, wie sie bei der Verladung und beim Transport nicht ausgeschlossen werden können, Änderungen des bei der Produktion optimal eingestellten Mischungsverhältnisses der Reaktionspartner innerhalb einer Verpackungseinheit, z.B. eines 7 bis 15 kg aluminothermisches Gemisch enthaltenden Tuchbeutels als üblicher Verpackungsform für aluminothermische Schweißmassen zur Durchführung aluminothermischer Schienenschweißungen.

Diese Entmischung kann zu ungleichmäßigem Ablauf der aluminothenuischen Reaktion führen. Ist z.B. bei der aluminothermischen Schienenschweißung die Reaktion aufgrund der Entmischung in dem oben offenen Reaktionstiegel zu heftig oder ungleichmäßig, kann z.B. ein Teil der Schmelze aus dem Tiegel herausgeschleudert werden, wodurch das Bedienungsper- ₛₒₙₐₗ gefährdet wird und es außerdem zu fehlerhaften Schweißungen infolge fehlenden _{S}chweißgutes oder der Bildung von Legierungen unerwünschter Zusamnensetzung kommen kann. Entmischte aluminothermische Gemische können auch zu langsam reagieren, was zu Wärmeverlusten und damit ebenfalls zu fehlerhaften Schweißungen führen kann. Da der überwiegende Anteil der aluminothermischen Gemische zur Schienenverbindungsschweißung verwendet wird, müssen solche Fehlerquellen schon aus Gründen der Verkehrssicherheit ausgeschlossen werden.

Man hat versucht, der Entmischung aluminothermischer Gemische dadurch entgegenzuwirken, daß man die Reaktionspartner pelletisiert. Hierzu bedarf man aber anorganischer oder organischer Bindemittel. Ein mögliches anorganisches Bindemittel ist Wasserglas, mit dem man die aluminothermischen Gemische anteigen und mit CO₂ verfestigen könnte. Hierdurch werden jedoch Frendelemente in das Reaktionsgemisch eingebracht, welche in der Metallschmelze stören können. Verwendet man organische Bindemittel, können die organischen Bestandteile zur Gasentwicklung bei der Reaktion und damit zu porösen Reaktionsprodukten führen. Ein weiterer Nachteil pelletisierter Gemische liegt aber in der Erhöhung des Schüttvolumens. Durch die plötzliche Wärmeentwicklung bei der aluminothermischen Reaktion dehnt sich die in der Schüttung enthaltene Luft stark aus und verursacht heftiges Spritzen der Reaktionsmasse zu Reaktionsbeginn.

Der Erfindung liegt nun die Aufgabe zugrunde, eine einfache Lösung des Problems der Verhinderung der Entmischung der bei der Produktion optimal gemischten aluminothermischen Gemische zu finden, ohne daß dem Gemisch Substanzen zugegeben werden müssen, die bei der aluminothermischen Reaktion verbleiben oder im Falle des Verbleibens stören. Insbesondere soll die Schüttdichte des Reaktionsgemisches nicht verringert werden. Alle anwendungstechnischen Eigenschaften des aluminothermischen Gemisches sollen unverändert bleiben.

Diese Aufgabe kann erfindungsgemäß in überraschender Weise durch die Anwendung der Vakuumfolienverpackung von aluminothermischen Gemischen gelöst werden.

Die Verpackung von pulverförmigen oder kornigen Gütern in Verpackungsgebinden, die im wesentlichen von thermoplastischen Folien gebildet werden und wobei die Luft aus der Verpackungseinheit durch Anlegen eines Vakuums nach dem Befüllen entfernt wird, ist seit langem bekannt. Derartige Vakuumfolienverpackungen haben insbesondere bei der Verpackung von Lebensmitteln Bedeutung erlangt. Durch diese Art der Verpackung werden im wesentlichen zwei Aufgaben gelöst:
a) Durch die Entfernung der Luft aus der Verpackungseinheit, z.B. dem aus Kunststoff-Folie gebildeten Beutel, wird das Volumen der gefüllten Verpackungseinheit auf einem Minimum gehalten, so daß die größtmögliche Anzahl von Verpackungseinheiten in einem vorgegebenen Volumen transportiert und/oder gelagert werden kann.
b) Durch die Entfernung der Luft aus der Verpackungseinheit werden durch Sauerstoff verursachte Abbauvorgänge verringert oder vermieden. Man hat deshalb dieses Verfahren z.B. zum Abpacken von gemahlenem, frisch geröstetem Kaffee eingesetzt und erreicht, daß das Gebinde das kleinstmögliche Volumen aufweist und andererseits die Aromastoffe des Kaffees erhalten bleiben. Dem Verbraucher sind auch andere, in gleicher Weise verpackte Lebensmittel, wie z.B. vakuumverpackte Erdnüsse, geläufig.

Man hat ebenfalls unter Anwendung der Vakuumfolienverpackung industrielle körnige oder pulverförmige Güter verpackt, wobei in erster Linie das Ziel angestrebt wurde, daß das Füllgut eine möglichst hohe Schüttdichte aufweist. Aus diesem Grunde wurde das Schüttgut neistens beim oder nach dem Abpacken noch durch zusätzliches Rütteln verdichtet. Eine hierzu geeignete Vorrichtung ist z.B. in der DE-AS 11 43 434 beschrieben.

Die Anwendung dieses an sich bekannten Vakuumverpackens auf aluminothermische Gemische erhält ihren erfinderischen Charakter dadurch, daß ein völlig anders gearteter und nicht vorhersehbarer Effekt bei dieser Art der Verpackung erzielt werden kann. Durch die Abpackung des aluminothermischen Gemisches in ein flexibles Gebinde, insbesondere einen Beutel oder Sack aus Kunststoff-Folie, der sich nach dem Evakuieren eng um das aluminothermische Gemisch legt und dieses umschließt, wird das aluminothermische Gemisch zusammengepreßt und so verfestigt, daß durch Rüttelbewegungen beim Transport und bei der Lagerung eine _{E}nt- mischung das bei der Produktion optimal gemischten aluminothermischen Gemisches nicht mehr stattfindet.

Der besondere Vorteil ist hierbei darin zu sehen, daß dem aluminothermischen Gemisch keine .verfestigende Fremdsubstanz beigefügt werden muß, die bei der späteren aluminothermischen Reaktion durch Beeinflussung der Metallschmelze oder der gebildeten Schlacke stören könnte. Beim Aufreißen des Gebindes wird das vorher kompakte aluminothermische Gemisch sofort wieder rieselfähig und kann in den Reaktionstiegel eingefüllt werden.

Vakuumfolienverpackung ist deshalb für aluminothermische Gemische besonders geeignet, wenn diese über lange Strecken mit unterschiedlichen Verkehrsmitteln transportiert werden müssen. Derartig lange Transportwege sind bei der Versendung aluminothermischer Gemische durchaus üblich, da diese Gemische in spezialisierten Betrieben hergestellt werden, wobei der Ort der Herstellung und der Ort der Anwendung durchaus weit voneinander entfernt sein können. Der Transport dieser Gemische erfolgt mit Kraftfahrzeugen, Eisenbahn, Schiff und gelegentlich auch mit dem Flugzeug. Die Mehrzahl der aluminothermischen Gemische wird für die Schienenverbindungsschweißung in Eisenbahngleisen verwendet. Die aluminothermischen Gemische müssen deshalb unmittelbar vor ihrer Anwendung bis zum zu verschweißenden Gleis auf Baustellenfahrzeugen befördert werden. Es ist verständlich, daß bei diesen Transportbeanspruchungen Entmischungen aluminothermischer Gemische bei einer Verpackung üblicher Art, z.B. in leinenbeuteln, nicht vermieden werden konnten. Diese Entmischung wird dadurch begünstigt, daß die Komponenten des Gemisches sehr unterschiedliche spezifische Gewichte und unterschiedliche Teilchengröße und Teilchengestalt aufweisen.

. Durch die erfindungsgemäße Anwendung der Vakuumfolienverpackung gelingt es, diese Entmischungsvorgänge praktisch vollständig zu verhindern.

Zur Herstellung der Verpackungseinheiten können aus dem Stand der Technik bekannte Verpackungsfolien, insbesondere thermoplastische Folien, verwendet werden. Sie müssen lediglich die Bedingung erfüllen, daß sie eine im wesentlichen vakuumdichte Verpackung ermöglichen. Geeignete Folien sind insbesondere Folien aus Polyäthylen, wobei Foliendicken von 0,1 bis 0,3 mm bevorzugt werden. Thermoplastische Folien haben den Vorteil, daß sie sich in einfacher Weise durch Verschweißung vakuumdicht verschließen lassen.

Zur Erzielung einer höheren mechanischen Stabilität können die Folien mit zusätzlichem Verpackungsmaterial, z.B. Papier, wie Natronkraftpapier, laminiert sein. Das Verpackungsmaterial muß allerdings auch nach der Laminierung flexibel sein, daß es sich bei Anlegen des Vakuums dicht um das aluminothermische Gemisch legt und sich an dieses anschmiegt.

Es ist auch möglich, Folien zu verwenden, welche durch Wärmebehandlung schrumpfen. In diesem Falle wird das aluminothermische Gemisch zunächst in einen aus der Folie gebildeten Beutel eingefüllt und der Beutel nach Anlegen des Vakuums luftdicht verschlossen. Die so erhaltene Verpackungseinheit kann dann durch Erwärmung mittels Warmluft oder durch Einlegen in eine erwärmte Flüssigkeit, wie Wasser, zusätzlich geschrumpft werden.

Das erfindungsgemäß verpackte aluminothermische Gemisch ist zu einem harten, starren Block verfestigt, aus dem nach dem öffnen der Vakuumverpackung das aluminothermische Gemisch in rieselförmiger Form zurückerhalten werden kann.

## Patentansprüche

Anwendung der Vakuumfolienverpackung zur Abpackung aluminothermischer Gemische.
